# EUROPÄISCHE PATENTSCHRIFT

(11) **EP 1 696 518 B1**
(45) Veröffentlichungstag und Bekanntmachung des Hinweises auf die Patenterteilung: **11.03.2009**
(21) Anmeldenummer: 06100444.6
(22) Anmeldetag: 17.01.2006
(51) Int. Cl.: H01R 25/00, H01R 31/00

(54) **Verteiler mit Kontakteinsätzen und Führungshülsen**
Distributor with terminal fittings and guiding sleeves
Distributeur avec des éléments de contact et des bagues de guidage

(30) Priorität: 26.02.2005 DE 202005003124 U
(43) Veröffentlichungstag der Anmeldung: 30.08.2006
(73) Patentinhaber: Weidmüller Interface GmbH & Co. KG, 32758 Detmold (DE)
(72) Erfinder: Reker, Stefan, 33659, Bielefeld (DE); Metzler, Jürgen, 09376, Oelsnitz (DE)
(74) Vertreter: Dantz, Jan Henning

(56) Entgegenhaltungen:
- EP-A- 1 100 152
- EP-A- 1 251 595
- US-A1- 2002 142 672

## Beschreibung

Die vorliegende Erfindung betrifft einen Verteiler mit einem Kunststoff-Gehäuse mit einer Vielzahl von im Kunststoff-Gehäuse aufgenommen Kontakteinsätzen zum Anschließen elektrischer Leiter von vorzugsweise mehradrigen Kabeln, wobei jeder Kontakteinsatz von einer Führungshülse umgeben ist und die Führungshülsen jeweils als einstückige Bauteile aus Kunststoff gefertigt und im Kunststoff-Gehäuse (2) festgelegt sind.

Verteiler der gattungsgemäßen Art sind beispielsweise aus der US 2002/0142672 A1 bekannt.

Es sind auch Konstruktionen von Verteilern bekannt, bei denen das Kunststoff-Gehäuse mit den Führungshülsen einstückig gefertigt ist. Nachteilig hieran ist, dass vergleichsweise aufwendige Werkzeuge benötigt werden, um das Kunststoff-Gehäuse mit den einstückig angeformten Führungshülsen herstellen zu können.

Darüber hinaus gibt es Konstruktionen, bei denen die Führungshülsen als separate Bauteile aus Metall hergestellt und im Kunststoff-Gehäuse festgelegt sind, wobei der Nachteil dieser Konstruktionen darin liegt, dass die aus Metall gefertigten Führungshülsen vergleichsweise teuer sind.

Der vorliegenden Erfindung liegt die Aufgabe zugrunde, einen Verteiler der gattungsgemäßen Art aufzuzeigen, der sowohl leicht und preiswert herstellbar ist wie auch die Möglichkeit bietet, bei verbesserter Festlegungsmöglichkeit der Führungshülsen für das Kunststoff-Gehäuse einerseits und die Führungshülsen andererseits unterschiedliche Anforderungen erfüllende Materialien verwenden zu können.

Diese Aufgabe wird erfindungsgemäß gelöst durch die Merkmale des Patentanspruches 1.

Die Führungshülsen sind somit ebenso wie das Kunststoff-Gehäuse aus Kunststoff gefertigt, wobei für die genannten Bauteile durchaus unterschiedliche Materialien verwendet werden können.

Das Kunststoff-Gehäuse kann aus einem Material gefertigt werden, welches die speziellen Anforderungen an das Kunststoff-Gehäuse in idealer Weise erfüllt. Das gleiche gilt für die Führungshülsen, wobei hier durchaus andere Anforderungen vorliegen können, so dass für die Herstellung der Führungshülsen entsprechend andere Materialien Verwendung finden können.

Außerdem ist in jedem Falle sichergestellt, dass zwischen dem jeweiligen Kontakteinsatz und der jeweils zugeordneten Führungshülse eine Verdrehsicherung erzielt ist.

Weitere Merkmale der Erfindung sind Gegenstand von Unteransprüchen.

Ein Ausführungsbeispiel der Erfindung ist in den beigefügten Zeichnungen dargestellt und wird im folgenden näher beschrieben.

Die Führungshülsen sind an einem stirnseitigen Ende mit mindestens einem axial verlaufenden Ausschnitt versehen, in den jeweils ein radial vorstehender Ausleger eines Kontakteinsatzes formschlüssig eingreift.

Hierdurch wird eine Verdrehsicherung zwischen dem jeweiligen Kontakteinsatz und der jeweils zugeordneten Führungshülse erzielt.

Die Führungshülsen können -wie an sich bekannt- mit einem Innengewinde, vorzugsweise einem metrischen Innengewinde, versehen sein.

Ein Ausführungsbeispiel der Erfindung ist in den beigefügten Zeichnungen dargestellt und wird im folgenden näher beschrieben.

Es zeigen:
- Figur 1: eine perspektivische Darstellung eines erfindungsgemäßen Verteilers
- Figur 2: eine Perspektivdarstellung eines Kontakteinsatzes des Verteilers gemäß Figur 1
- Figur 3: eine Perspektivdarstellung eines Kontakteinsatzes und einer diesen Kontakteinsatz umgebenden Führungshülse

In Figur 1 ist mit dem Bezugszeichen 1 insgesamt ein Verteiler bezeichnet, der ein Kunststoff-Gehäuse 2 sowie eine Vielzahl von Kontakteinsätzen 3 und die Kontakteinsätze 3 umgebenden Führungshülsen 4 aufweist.

Die Kontakteinsätze 3 dienen in bekannter Weise zum Anschließen elektrischer Leiter von vorzugsweise mehradrigen Kabeln.

Die Führungshülsen 4 umschließen den jeweiligen Kontakteinsatz 3, vorzugsweise konzentrisch und sind an sich bekannter Weise mit einem Innengewinde 5 ausgestattet, vorzugsweise einem metrischen Innengewinde.

Gemäß vorliegender Erfindung sind die Führungshülsen 4 als separate, einstückige Bauteile aus Kunststoff hergestellt und im Kunststoff-Gehäuse 2 festgelegt, wobei zur Festlegung der Führungshülsen 4 im Kunststoff-Gehäuse 2 vorteilhafter Weise eine kraftschlüssige Verbindung gewählt ist, vorzugsweise ein Presssitz.

Um eine Verdrehsicherung zwischen der jeweiligen Führungshülse 4 und dem zugeordneten Kontakteinsatz 3 zu verwirklichen, ist jede Führungshülse 4 an einem stirnseitigen Ende mit in Achsrichtung verlaufenden Aussparungen 6 versehen, in welche radiale Ausleger 7 der jeweiligen Kontakteinsätze 3 formschlüssig eingreifen können.

Die Führungshülsen 4 können innerhalb des Kunststoff-Gehäuses 2 statt über einen Presssitz natürlich auch stoff- oder formschlüssig festgelegt sein.

Die Führungshülsen 4 durchtreten der Querschnittsfläche der Führungshülsen 4 entsprechende Durchbrechungen 8 des Kunststoff-Gehäuses 2.

Die Kontakteinsätze 3 können, wie Figur 1 andeutungsweise zeigt, auf einer Platine 9 befestigt sein, die mit dem Kunststoff-Gehäuse 2 auf übliche Weise verbindbar ist, beispielsweise durch Verschrauben.

Das Kunststoff-Gehäuse 2 einerseits und die Führungshülsen 4 andererseits sind aus Kunststoffen unterschiedlicher Materialeigenschaften hergestellt, so dass den Anforderungen, die an das Kunststoff-Gehäuse 2 sowie an die Führungshülsen 4 gestellt werden, ideal entsprochen werden kann.

## Patentansprüche

1. Verteiler (1) mit einem Kunststoff-Gehäuse (2) mit einer Vielzahl von im Kunststoff-Gehäuse (2) aufgenommenen Kontakteinsätzen (3) zum Anschließen elektrischer Leiter von vorzugsweise mehradrigen Kabeln, wobei jeder Kontakteinsatz (3) von einer Führungshülse (4) umgeben ist und die Führungshülsen (4) jeweils als einstückige Bauteile aus Kunststoff gefertigt und im Kunststoff-Gehäuse (2) festgelegt sind, **dadurch gekennzeichnet, dass** die Führungshülsen (4) an einem stirnseitigen Ende mit mindestens einer sich axial erstreckenden Aussparung (6) versehen sind, in die jeweils ein radial vorstehender Ausleger (7) des zugeordneten Kontakteinsatzes (3) formschlüssig eingreift.

2. Verteiler nach Anspruch 1, **dadurch gekennzeichnet, dass** die Führungshülsen (4) kraftschlüssig im Kunststoff-Gehäuse (2) festgelegt sind, vorzugsweise durch einen Presssitz.

3. Verteiler nach Anspruch 1, **dadurch gekennzeichnet, dass** die Führungshülsen (4) stoff- oder formschlüssig im Kunststoff-Gehäuse (2) festgelegt sind.

4. Verteiler nach einem der vorhergehenden Ansprüche, **dadurch gekennzeichnet, dass** die Führungshülsen (4) im Kunststoff-Gehäuse (2) vorgesehene, dem Querschnitt der Führungshülsen (4) entsprechende Durchbrechungen (8) durchtreten.

5. Verteiler nach einem der vorhergehenden Ansprüche, **dadurch gekennzeichnet, dass** die Führungshülsen (4) mit einem Innengewinde (5) versehen sind.

6. Verteiler nach Anspruch 5, **dadurch gekennzeichnet, dass** das Innengewinde (5) ein metrisches Gewinde ist.

## Claims

1. Distributor (1) with a plastic housing (2) having a plurality of terminal fittings (3) accommodated in the plastic housing (2) for the connection of electric conductors, preferably multi-core cables, each terminal fitting (3) being surrounded by a guiding sleeve (4) and the guiding sleeves (4) in each case being made as one-piece components and being fixed in the plastic housing (2), **characterised in that** the guiding sleeves (4) are provided at one end with at least one axially extending cut-out (6) in which, in each case, a radially projecting tab (7) of the associated terminal fitting (3) engages with positive interlock.

2. Distributor according to Claim 1, **characterised in that** the guiding sleeves (4) are fixed by friction force into the plastic housing (2), preferably with a press-fit.

3. Distributor according to Claim 1, **characterised in that** the guiding sleeves (4) are fixed in to plastic housing (2) by material or positive shape interlock.

4. Distributor according to any of the preceding claims, **characterised in that** the guiding sleeves (4) extend through apertures (8) provided in the plastic housing (2), whose cross-sections correspond to those of the guiding sleeves (4).

5. Distributor according to any of the preceding claims, **characterised in that** the guiding sleeves (4) are provided with an internal thread (5).

6. Distributor according to Claim 5, **characterised in that** the internal thread (5) is a metric thread.

## Revendications

1. Distributeur (1) comprenant un boîtier en matière plastique (2) avec une pluralité de blocs de contact (3) logés dans le boîtier en matière plastique (2) pour le raccordement de conducteurs électriques de câbles de préférence multiconducteurs, chaque bloc de contact (3) étant entouré par une douille de guidage (4) et les douilles de guidage (4) étant fabriquées chacune comme des composants d'un seul tenant en matière plastique et étant fixées dans le boîtier en matière plastique (2), **caractérisé en ce que** les douilles de guidage (4) sont pourvues sur une extrémité côté frontal d'au moins un évidement (6) s'étendant axialement, dans lequel respectivement un bras (7) dépassant radialement du bloc de contact (3) associé s'engage par complémentarité de forme.

2. Distributeur selon la revendication 1, **caractérisé en ce que** les douilles de guidage (4) sont fixées à force dans le boîtier en matière plastique (2), de préférence par un ajustement serré.

3. Distributeur selon la revendication 1, **caractérisé en ce que** les douilles de guidage (4) sont fixées par liaison de matière ou complémentarité de forme dans le boîtier en matière plastique (2).

4. Distributeur selon l'une quelconque des revendications précédentes, **caractérisé en ce que** les douilles de guidage (4) passent dans des percements (8) correspondant à la section transversale des douilles de guidage (4), prévus dans le boîtier en matière plastique (2).

5. Distributeur selon l'une quelconque des revendications précédentes, **caractérisé en ce que** les douilles de guidage (4) sont pourvues d'un filetage intérieur (5).

6. Distributeur selon la revendication 5, **caractérisé en ce que** le filetage intérieur (5) est un filetage métrique.
